# FASCICULE DE BREVET EUROPEEN

(11) **EP 3 723 878 B1**
(45) Date de publication et mention de la délivrance du brevet: **21.05.2025**
(21) Numéro de dépôt: 18821750.9
(22) Date de dépôt: 29.11.2018
(51) Int. Cl.: A63C 13/00

(54) **RAQUETTE A NEIGE SOUPLE**
FLEXIBLER SCHNEESCHUH
FLEXIBLE SNOWSHOE

(30) Priorité: 15.12.2017 FR 1771366
(43) Date de publication de la demande: 21.10.2020
(73) Titulaire: Martin Plastique Participations, 42220 Bourg-Argental (FR)
(72) Inventeur: VARAINE, Joël, 42220 Bourg-Argental (FR); PIRON, Hervé, 42220 Bourg-Argental (FR); REBOULLET, Olivier, 42220 Bourg-Argental (FR)
(74) Mandataire: Gabriel, Franck
(86) Numéro de dépôt international: PCT/IB2018/059478
(87) Numéro de publication internationale: WO 2019/116143

(56) Documents cités:
- WO-A1-02/43516
- WO-A1-2012/060710
- FR-A- 1 247 018
- FR-A1- 2 623 724
- US-A1- 2008 134 544
- US-A1- 2013 145 654
- US-A1- 2017 225 061
- US-B2- 9 393 482

## Description

### DOMAINE TECHNIQUE DE L'INVENTION

La présente invention concerne une raquette à neige comportant une structure de base formant une zone de chaussure et une zone de portance. La zone de portance comprend un débord latéral de chaque côté de la zone de chaussure et se prolonge vers l'arrière de la zone de chaussure pour former une spatule arrière. La raquette à neige présente des caractéristiques avantageuses de souplesse et d'ergonomie.

### ETAT DE LA TECHNIQUE ANTERIEURE

**Les** raquettes à neige sont des objets connus depuis de nombreuses années. Elles ont été initialement conçues afin de permettre aux personnes de se déplacer sur des sols recouverts d'une grande quantité de neige. Elles sont en outre très répandues dans les pays nordiques, fréquemment touchés par de fortes chutes de neige. Cependant, ces conditions extrêmes reflètent de moins en moins la réalité de l'utilisation actuelle des raquettes. En effet, de nos jours, elles sont surtout utilisées dans un cadre « sport et loisirs » par des randonneurs. Les adeptes étant de niveaux très variés, en partant de l'amateur débutant jusqu'au randonneur expert, les exigences de chacun des niveaux sont très différentes. Cette hétérogénéité oblige les fabricants à développer sans cesse de nouveaux produits pour répondre au mieux aux diverses attentes. On retrouve donc aujourd'hui plusieurs gammes de produits, présentant chacune des avantages spécifiques. Mais les fabricants restent à la recherche de solutions innovantes susceptibles d'apporter un plus grand confort, et des performances dynamiques en hausse.

De manière générale, les raquettes à neige sont composées d'un tamis, d'une spatule avant, d'une portion arrière et d'un système de fixation. Cette configuration de base permet de se déplacer facilement sur la neige du fait d'une portance accrue, évitant de s'enfoncer dans la neige.

**Les** spatules avant et arrière sont en outre prévues afin de permettre une démarche aisée, avec un déroulé du pied, facilitant la marche en la rendant plus naturelle. Toutefois, cet objectif n'est généralement pas atteint à cause de l'encombrement des raquettes, leur forme, du support de chaussure et leur surface les rendant souvent peu maniables. Ainsi, en utilisation, la démarche du raquetteur est souvent ardue, car le marcheur doit soulever l'avant de la raquette, tracter la raquette vers l'avant, pour ensuite la poser à plat, sans pouvoir effectuer un déroulé naturel et ergonomique du pied. Ces contraintes ont pour effet que la grande majorité des utilisateurs présentent rapidement des signes de fatigue et/ou d'inconfort même après une randonnée de courte durée.

**De** nombreux utilisateurs utilisent les raquettes de façon très occasionnelle, par exemple lors d'un séjour en station hivernale. Dans ces cas, les raquettes sont louées dans des magasins spécialisés. Pour respecter des contraintes de rentabilité, les loueurs souhaitent conserver les équipements le plus longtemps possible et exigent des fabricants des produits très robustes et durables. En réponse à ces exigences, les fabricants proposent des raquettes à structure rigide.

Cet aspect présente plusieurs inconvénients. En premier lieu, le manque de souplesse rend les raquettes peu ergonomiques. La raquette à structure rigide n'épouse pas la forme de la chaussure, ni de la surface sur laquelle elle est posée. En second lieu, les matériaux utilisés sont sélectionnés dans le but premier de répondre aux exigences de légèreté, durabilité et de rigidité. Ces types de matériaux offrent en général des performances de traction faibles, voire médiocres. Pour pallier à ces limitations, plusieurs produits sont munis d'inserts métalliques prévus pour augmenter l'adhérence sur la neige ou sur la glace. Cette caractéristique revêt un aspect pratique pour ces types de sols, mais les utilisateurs peuvent être amenés à marcher sur un sol dur, lors de la traversée d'une route par exemple, où les raquettes ne sont plus du tout adaptées.

Enfin, pour compenser la rigidité de la raquette et faciliter la marche, les raquettes disposent soit d'une articulation, soit d'une double spatule, c'est-à-dire une spatule à l'avant du pied et une autre à l'arrière ou d'une spatule avant très relevée associée à une portion arrière sensiblement plane. Ces caractéristiques permettent à l'utilisateur d'avoir une démarche plus naturelle qu'avec des raquettes entièrement plates. Cependant, les spatules avant obligent à l'utilisateur de lever le pied relativement haut, ce qui lui demande un effort supplémentaire à chaque pas. Sans ce mouvement, qui n'est pas naturel, la spatule avant peut heurter un obstacle et/ou s'accrocher dans le sol et entrainer une chute. Par ailleurs, du fait que les pieds ont un léger angle d'ouverture, les spatules arrière peuvent interférer entre elles lors de la marche. Si elles se coincent entre-elles, il y a alors des risques de chute.

**Les** chaussures sont fixées sur un support articulé avec le tamis pour faciliter le pivotement du pied lors de la marche. Cette articulation génère du bruit. Les articulations sont rigides bloquant les souplesses des chaussures et du pied. Ces supports ne sont pas adaptés pour des marches sur terrain en dévers. L'absence de déformation du support et du tamis implique une pose non verticale du pied qui devient non aligné avec le membre inférieur. Ces mouvements peuvent être sources de pathologies.

**Divers** documents illustrent les différents types de raquettes à neige existantes présentant les inconvénients précités.

**Par** exemple, le document FR2912928 décrit une raquette à neige avec une spatule à l'avant, une portion arrière et un tamis. Le pied est fixé sur la raquette par la partie avant de la chaussure de façon à ce que l'arrière du pied soit mobile sur la raquette. Une plaque de fixation pivotante est montée sur le cadre du tamis avec une articulation. Ainsi, l'architecture permet au pied de pivoter sur la raquette. Une articulation latérale est également prévue. Ces caractéristiques permettent un déroulé du pied plus naturel. Mais l'architecture est complexe et coûteuse à mettre en œuvre.

**Le** document US6006453 décrit une raquette à neige avec une spatule à l'avant et une portion arrière et un cadre formé par des rails, le pied étant fixé sur la raquette uniquement par la partie avant de la chaussure. Les spatules sont interchangeables et plusieurs tailles sont disponibles en ajustant l'extension des rails pour s'adapter en fonction de l'utilisation de la raquette et de la pointure de l'utilisateur. Malgré cette architecture, la présence de la spatule avant oblige l'utilisateur à lever les pieds relativement haut lors de la marche, entrainant une fatigue prématurée de l'utilisateur.

**On** connaît également des raquettes asymétriques. Par exemple, le document FR2560055 décrit des raquettes à neige asymétriques, avec fixation multipointure, articulée, désaxée, décentrée, permettant le déplacement aisé sur reliefs variés enneigés. La raquette est caractérisée par sa facilité d'emploi. Pour progresser, l'effort exercé par l'utilisateur est considérablement réduit grâce au système de fixation articulée, au détalonnage de l'armature, à l'aileron de stabilisation et au crampon. Cette raquette présente toutefois les inconvénients précités liés à la présence de la spatule avant, obligeant l'utilisateur à lever le pied relativement haut.

Toujours dans une optique d'améliorer le confort et l'accroche, des raquettes à neige déformables ont été développées.

Par exemple, le document FR2768938 décrit une raquette comportant un tamis entouré par un cadre, dont le contour définit la surface portante, et une pièce de soutien qui s'étend à l'intérieur et sur laquelle se fixe la chaussure de l'utilisateur. Le contour du cadre est ouvert. Plus précisément, il présente une ouverture offrant une solution de continuité entre l'extérieur et l'intérieur du cadre où est située la pièce de soutien. Cette ouverture a pour but de rendre flexibles, ou plus flexibles, les parties du cadre qui sont situées de part et d'autre, la flexibilité maxima étant obtenue à l'endroit de l'ouverture. Par cette caractéristique, le cadre de la raquette est susceptible de se déformer d'une manière différente des deux côtés de l'ouverture et donc de s'adapter à une configuration de terrain difficile, c'est-à-dire ne définissant pas un seul plan d'appui, ce qui se traduit par un meilleur accrochage. Cette raquette présente toutefois les inconvénients précités liés à la présence de la spatule avant, obligeant l'utilisateur à lever le pied relativement haut.

**Le** document US2010132225 décrit une raquette possédant une interface de fixation souple, une spatule à l'avant et une portion arrière. La portion arrière est prévue en matériau plus souple qu'à l'avant. Cette caractéristique permet à la raquette d'amortir l'appui du pied de l'utilisateur lors de la marche afin d'augmenter le confort. Malgré cela, la raquette présente les inconvénients précités liés à la présence de la spatule avant, obligeant l'utilisateur à lever le pied relativement haut.

Le document US2014041258 décrit une raquette constituée d'un tamis long et large et d'une spatule à l'avant et une portion arrière. La raquette est formée dans une matière souple dans laquelle une pluralité de cercles en forme de cônes joints entre eux sont prévus. Les cercles peuvent se déformer sous le poids de l'utilisateur, afin de compenser le relief du terrain pour garantir un bon appui et améliorer le confort. Cependant, la raquette présente les inconvénients précités liés à la présence de la spatule avant, obligeant l'utilisateur à lever le pied relativement haut.

**Dans** la continuité de l'évolution des raquettes déformables, des raquettes souples ont été développées.

**Par** exemple, le document FR2999446 décrit une raquette qui se présente sous la forme d'une plaque allongée appelée tamis sur laquelle est montée une fixation destinée à retenir la chaussure de l'utilisateur, la fixation étant du type pivotante autour d'un axe transversal (X, X'), ledit tamis comportant une partie centrale localisée dans la zone occupée par la chaussure, qui est prolongée à l'avant au-delà de l'axe de pivotement (X, X') par une portion avant appelée spatule courbée vers le haut, et à l'arrière au-delà de la portion centrale par une portion arrière appelée talon. Le tamis est souple au moins longitudinalement et au moins dans la portion centrale. La raquette présente également les inconvénients précités liés à la présence de la spatule avant, obligeant l'utilisateur à lever le pied relativement haut.

Le document WO9506502 décrit une raquette à neige formée d'une plate-forme semi-flexible comprenant des moyens de liaison pour lier le talon et l'avant d'une chaussure de l'utilisateur à la plate-forme. Cette dernière est moulée dans une matière plastique semi-flexible apte à fléchir lors de la marche. Cette caractéristique en fait une raquette légèrement flexible mais insuffisamment pour obtenir un réel confort lors du déroulé du pied. La raquette présente également les inconvénients précités liés à la présence de la spatule avant, obligeant l'utilisateur à lever le pied relativement haut.

**Le** document FR2743501 décrit une raquette de marche, notamment sur neige, constituée d'une plate-forme sensiblement plane, munie d'organes de solidarisation réversible du pied de l'utilisateur à ladite plate-forme, réalisée en élastomère cellulaire. Cette raquette est légère, rigide mais avec une certaine élasticité. Cette caractéristique permet à l'utilisateur d'avoir une raquette plus confortable que les raquettes classiques. La raquette présente cependant les inconvénients précités liés à la présence de la spatule avant, obligeant l'utilisateur à lever le pied relativement haut.

**Le** document US20170225061 décrit une raquette à neige sensiblement plane, comportant une structure de base formant une zone de chaussure et une zone de portance entourant la zone de chaussure, sauf à l'avant, où le positionnement de l'attache entraîne un débordement de la chaussure à l'avant de la raquette. En marche, la pointe du pied est ainsi susceptible de s'accrocher ou d'interférer avec un éventuel obstacle, augmentant les risques de chutes #
potentielles. De plus, le déroulé naturel de la marche n'est pas respecté.

Le document FR2623724 décrit une paire de chaussures spécialement conçues pour glisser sur la neige. Chaque chaussure est munie d'une semelle spéciale glissante recourbée sur sa partie avant. Un chausson épousant le pied est inclus dans une coque supérieure.

Le document WO02/43516 décrit une raquette comportant un cadre rigide sur lequel est fixé une structure portante pourvue d'une fixation pour les chaussures de l'utilisateur.

Pour pallier ces différents inconvénients, l'invention prévoit différents moyens techniques.

### EXPOSE DE L'INVENTION

Tout d'abord, un premier objectif de l'invention consiste à prévoir une raquette à neige souple et ergonomique.

Un autre objectif de l'invention consiste à prévoir une raquette à neige disposant d'une bonne portée et d'une accroche optimale sur tout type de sol et sur terrains variés.

Encore un autre objectif de l'invention consiste à prévoir une raquette à neige de conception simple et peu coûteuse.

Enfin un autre objectif de l'invention consiste à prévoir une raquette à neige facilitant la marche et possédant les caractéristiques nécessaires pour que l'utilisateur ait une démarche la plus naturelle possible.

Pour ce faire, l'invention prévoit une raquette à neige comportant une structure de base formant une zone de chaussure et une zone de portance et dans laquelle la zone de portance comprend un débord latéral de chaque côté de la zone de chaussure, l'avant de la raquette se terminant par un bec frontal correspondant à l'avant de la zone de chaussure et logeant la partie avant de la chaussure et la structure de base étant déformable élastiquement.

Grâce à ces caractéristiques, et notamment du fait que l'avant de la raquette et l'avant de la zone de chaussure correspondent, l'ergonomie et le confort sont optimisés. En outre, l'utilisateur utilise la raquette en marche normale, avec un déroulé du pied respectant la biomécanique du corps, pour un confort accru et des performances améliorées. La raquette présente également une sécurité accrue, notamment en évitant les chutes.

Selon un mode de réalisation avantageux, la portion frontale de la raquette est relevée. Une telle disposition formant une zone frontale qui remonte vers le haut permet d'éviter les frottements et les interférences avec le sol et d'éventuels obstacles lors de la marche.

Selon un autre mode de réalisation avantageux, la structure de base comprend un élément de renfort principal comportant au moins trois secteurs sensiblement en forme de « T » et correspondant respectivement avec des zones d'appui A du premier métatarse, B du cinquième métatarse et C du talon.

Cette caractéristique permet d'obtenir une raquette suffisamment souple pour s'adapter au relief du sol, mais par ailleurs suffisamment rigide pour fournir un bon niveau de portance et une bonne accroche. L'élément de renfort principal assure le transfert des appuis latéraux de la raquette lors des appuis en dévers vers les différentes zones du pied. Ces renforts sont dirigés vers les points ergonomiques clés du pied. Le renfort principal est centré au niveau du premier métatarse jusqu'à l'extrémité intérieure de la raquette pour favoriser la propulsion lors des marches en dévers. La stabilisation du pied amont lors de la marche en dévers est assurée par des lignes de renforts entre le cinquième métatarse et l'extrémité extérieure de la raquette.

**De** manière avantageuse, la structure de base comporte un élément de renfort secondaire ayant un niveau de rigidité inférieur à celui de l'élément de renfort principal, ledit élément de renfort secondaire s'étendant entre lesdits secteurs de l'élément de renfort principal. Cet agencement permet de fournir un bon niveau de portance, en conservant une souplesse structurelle favorisant l'ergonomie de la raquette.

Selon un autre mode de réalisation avantageux, la structure de base comporte également une couche de confort en matériau expansée ou non, recouvrant tout ou partie de l'élément de renfort principal.

Cette caractéristique permet d'obtenir une raquette de conception simple, confortable, et peu coûteuse.

**De** manière avantageuse, la structure de base est déformable élastiquement. Cette caractéristique permet de respecter la marche physiologique, en outre en permettant un déroulé du pied ergonomique et naturel.

Selon un mode de réalisation avantageux, la structure de base comporte une surface pleine. L'absence de tamis, de trous ou perforations confère une meilleure portance et permet de créer une isolation thermique entre la neige et la chaussure.

Également de manière avantageuse, la raquette à neige comporte par ailleurs deux rebords latéraux, agencés de part et d'autre de la zone de chaussure.

**Ces** rebords procurent un bon maintien latéral du pied du fait du bon positionnement de la chaussure sur la raquette. La zone chaussure peut comporter des crampons et/ou un moyen antidérapant afin d'améliorer le maintien et éviter les glissements du pied sur la raquette. Les efforts sont mieux transmis à la raquette, et les performances globales sont améliorées. Ces rebords peuvent aussi servir de support pour un système de serrage.

Selon un mode de réalisation avantageux, la zone de portance est galbée, de préférence sur les débords latéraux. Cette caractéristique évite l'accumulation de neige à côté de la chaussure et permet de rigidifier la raquette.

**De** manière avantageuse, chacun des débords latéraux comporte une surface inférieure, ladite surface inférieure étant relevée sur au moins un des deux débords latéraux. Cet agencement permet une meilleure ergonomie, par exemple en réduisant les risques de frottement avec le sol ou des obstacles éventuels, notamment lors d'une marche à plat.

Selon un mode de réalisation avantageux, la structure de base est réalisée en matériau de type thermoplastique, de préférence compris dans la liste des familles suivantes : thermoplastique polyuréthane, thermoplastique élastomère comme par exemple le polyéthylène vinyle acétate ou le styrène butadiène styrène.

**Ces** matériaux résistent à un environnement d'utilisation rigoureux, offrent une bonne résistance à l'usure (en particulier par frottement), et permettent de réaliser une structure sensiblement souple, et particulièrement légère. Toutes ces caractéristiques contribuent au confort de l'utilisateur et procurent un plaisir d'utilisation accru. La densité du polyéthylène vinyle acétate est de sensiblement 0,1 à 0,2, et du thermoplastique polyuréthane ou thermoplastique élastomère de sensiblement 0,4 à 0,8.

Selon encore un autre mode de réalisation avantageux, le matériau de la structure de base est expansé ou non.

De manière avantageuse, l'arrière de la zone de chaussure est asymétrique et de préférence avec un dégagement libérant le côté intérieur. Un tel mode de réalisation permet d'éviter les interférences entre les deux arrière de la zone de chaussure, et facilite la marche en particulier à vive allure, où les risques de collisions entre les raquettes sont plus élevés.

**Egalement** de manière avantageuse, l'arrière de la zone de chaussure est relevée et/ou vrillée vers l'extérieur et/ou comporte une ouverture.

**Une** telle disposition avec une portion qui remonte permet d'éviter les frottements et les interférences avec le sol et d'éventuels obstacles. La portion relevée permet d'obtenir un déroulé du pied plus ergonomique et naturel. Cet agencement permet d'évacuer la neige sur les côtés, en évitant les projections. La structure vrillée procure également une rigidification de la raquette. L'éventuelle ouverture sert également de moyen de préhension et/ou d'accrochage.

Selon un mode de réalisation avantageux, une chaussure est intégrée dans la zone chaussure.

### DESCRIPTION DES FIGURES

Tous les détails de réalisation sont donnés dans la description qui suit, complétée par les figures 1 à 11c, présentées uniquement à des fins d'exemples non limitatifs, et dans lesquelles :
- la figure 1 est une représentation schématique d'un exemple de raquette destinée à être portée au pied gauche, en vue de dessus ;
- la figure 2 est une représentation schématique de la raquette de la figure 1 vue en élévation, avec représentation ombrée symbolisant une chaussure d'un utilisateur pour diverses tailles de chaussures;
- la figure 3 est une représentation schématique d'un autre exemple de raquette, vue en perspective depuis l'arrière ;
- la figure 4 est une représentation schématique de la raquette de la figure 3, vue en perspective depuis l'avant;
- la figure 5 est une représentation schématique de la raquette de la figure 3, vue en élévation;
- la figure 6 est une représentation schématique de la raquette de la figure 3, vue en élévation depuis l'arrière.
- les figures 7a à 7g sont des coupes schématiques illustrant divers exemples de coupes transversales de structures de base avec divers types de profils de débords latéraux ;
- la figure 8 est une représentation schématique d'un exemple d'éléments de renfort principal et secondaire d'une structure de base de raquette destinée à être portée au pied gauche ;
- la figure 9 est une représentation schématique d'un autre exemple d'éléments de renfort principal et secondaire d'une structure de base de raquette destinée à être portée au pied gauche ;
- la figure 10 est une représentation schématique d'encore un autre exemple d'éléments de renfort principal et secondaire d'une structure de base de raquette destinée à être portée au pied droit.
- les figures 11a à 11c sont des coupes schématiques illustrant divers exemples de coupes longitudinale (figure 11a) et transversales (figures 11b et 11c) d'une raquette pourvue d'une couche de confort.

### DESCRIPTION DETAILLEE DE L'INVENTION

### CORPS DE LA RAQUETTE ET STRUCTURE DE BASE

Les figures 1 à 6 illustrent, selon divers points de vue, un exemple de raquette selon l'invention. Tel que bien visible aux figures 1 et 3, la raquette 1 comporte une structure de base 2 comportant une zone de chaussure 3 et une zone de portance 4 qui entoure la zone de chaussure 3, sauf à l'avant de la zone de chaussure, où la raquette se termine en formant une portion frontale 7. Cette portion frontale comprend un bec frontal 8 correspondant sensiblement à l'avant de la zone de chaussure 3. Il en résulte une raquette sans spatule avant, favorisant considérablement l'ergonomie et le confort de marche. En outre, l'utilisateur peut utiliser ses raquettes en marchant de façon similaire à la marche normale avec des chaussures, en déroulant le pied, c'est-à-dire en posant d'abord le talon, puis la plante du pied, et enfin l'avant du pied. Le déroulé se poursuit ensuite avec le soulèvement du talon et se finit par la propulsion au niveau des orteils. Tel qu'illustré, le bec frontal 8 est avantageusement en forme galbée, formant une sorte de coquille de protection pour l'extrémité avant de la chaussure.

De chaque côté de la zone de chaussure 3, la zone de portance 4 comprend un débord latéral 5. A l'arrière, la zone de portance 2 se prolonge au-delà de la zone de chaussure 3 pour former l'arrière de la zone de chaussure 3. Tel que bien visible à la figure 1, la structure de base comporte une surface pleine. La zone de portance 4 procure ainsi un effet optimal de répartition du poids, pour un enfoncement minimal dans la neige, et pour une démarche bien équilibrée. La continuité de la surface permet également de fournir une bonne isolation thermique, protégeant les pieds du froid et de l'humidité.

Pour favoriser davantage l'ergonomie et favoriser la facilité d'utilisation et le confort, la structure de base 2 est de préférence réalisée à partir d'un matériau déformable élastiquement, lui conférant une grande souplesse d'utilisation. La déformabilité de la structure de base permet à la spatule arrière de fléchir sous l'effet du poids du marcheur lorsque ce dernier approche son talon du sol et le pose. La souplesse de la raquette permet par ailleurs d'optimiser le comportement ergonomique, en accord et dans le respect de la biomécanique du pied, qui engendre une marche avec un déroulé du pied, tel que préalablement mentionné.

La figure 5 et les figures 7a à 7g permettent d'illustrer la mise en forme de la zone de portance 4 de façon galbée, de préférence sur les débords latéraux 5. Les débords latéraux sont ainsi réalisables selon divers types de profils, comme par exemple rectangulaires (figure 7a), avec parois externe inclinée (figure 7b), en arc de cercle (figure 7c), plats (figure 7d), inclinés vers l'extérieur (figure 7e), ou vers l'intérieur (figure 7f), ou encore en forme de « V » (figure 7g).

Chacun des débords latéraux 5 comporte une surface inférieure 16, ladite surface inférieure 16 étant relevée sur au moins un des deux débords latéraux 5, tel que montré dans les exemples des figures 7d, 7e, 7f et 7g. Les débords latéraux sont suffisamment souples pour épouser les différents obstacles du terrain type trou, caillou, ou autre.

La structure de base 2 est avantageusement réalisée en matériau de type thermoplastique, de préférence compris dans la liste des familles suivantes: thermoplastique polyuréthane, thermoplastique élastomère. On utilise avantageusement du polyéthylène vinyle acétate ou du styrène butadiène styrène. Le matériau de la structure de base 2 peut être expansé ou non expansé, selon les applications.

Tel que montré dans l'exemple de la figure 1, l'arrière de la zone de chaussure 3 est de préférence asymétrique et comporte avantageusement un dégagement 15 libérant le côté intérieur.

Tel que montré à la figure 6, l'arrière de la zone de chaussure 3 est relevée et/ou vrillée vers l'extérieur. Elle comporte de préférence une ouverture 19.

### STRUCTURE DE RENFORT

Selon un mode de réalisation avantageux, pour éviter que la raquette soit trop souple, et ne génère pas ou peu de portance, la structure de base 2 comprend un élément de renfort principal 20 prévu pour conférer une rigidité suffisante pour que le transfert de poids du marcheur soit bien réparti sur l'ensemble de la surface de la raquette.

Tel qu'illustré aux figures 8, 9 et à la figure 10, l'élément de renfort principal 20 comprend au moins trois secteurs 21, 22, 23 correspondant respectivement avec des zones d'appui A du premier métatarse, B du cinquième métatarse et C du talon.

L'élément de renfort principal 20 est conçu pour transmettre les éventuels efforts susceptibles d'être reçus par les secteurs 21, 22, 23 vers le reste de la structure de base 2.

Tel que montré dans l'exemple de la figure 8a, l'élément de renfort principal 20 a par exemple un profil sensiblement en forme de « T ».

Les secteurs 21, 22 peuvent s'étendre dans des zones de débords latéraux 5 adjacentes. De façon similaire, le secteur de talon 23 peut aussi s'étendre dans la zone de débord latéral 5 vers l'arrière du talon et/ou de chaque côté de celui-ci.

Pour l'obtention de la structure continue (ou sans ouverture) de la zone de portance 4 et pour contribuer à répartir le poids de l'utilisateur, la structure de base 2 comporte un élément de renfort secondaire 30. Cet élément de renfort secondaire comporte un niveau de rigidité inférieur à celui de l'élément de renfort principal 20.

L'élément de renfort secondaire 30 est agencé entre les secteurs 21, 22, 23 de l'élément de renfort principal 20.

Pour améliorer le confort, la structure de base 2 comporte également une couche 40 de confort en mousse expansée ou non, recouvrant tout ou partie de l'élément de renfort principal 20, tel que montré dans les exemples des figures 11a, 11b et 11c, en coupe axiale médiane à la figure 11a, et à différentes positions longitudinales de la raquette pour les figures 11b et 11c. On utilise par exemple un matériau thermoplastique pour réaliser la couche de confort.

Tel que montré par exemple aux figures 2 à 5, deux rebords latéraux 9 sont agencés de part et d'autre de la zone de chaussure 3. Les rebords latéraux 9 sont de préférence venus de matière avec la structure de base 2, pour un maximum de robustesse.

Tel qu'illustré dans les exemple de réalisation des figures 8, 9 et 10, le renfort principal peut également comprendre un secteur cubo-scaphoïdale 24, 25, qui s'étend sensiblement entre les zones d'appui du scaphoïde et du cuboïde.

Dans l'exemple de la figure 10, la zone cubo-scaphoïdale 24, 25 se prolonge de part et d'autre dans la zone des débords latéraux 5 adjacents.

Egalement dans l'exemple de réalisation de la figure 10, l'élément de renfort principal comprend un axe cubo-5ème métatarse s'étendant sensiblement entre les zones d'appui du cuboïde 24 et du 5ème métatarse 22.

La figure 10 illustre également que l'élément de renfort principal peut comporter des secteurs latéraux 26, 27 se prolongeant sur au moins une portion de chacun des débords latéraux 5. En variante, ces secteurs latéraux 26, 27 sont reliés entre eux.

Selon encore un autre mode de réalisation, la structure de renfort préalablement décrite peut être utilisée sur un ou plusieurs autres types de raquettes, pour des fonctions similaires.

### SYSTEME DE FIXATION

Selon encore un mode de réalisation avantageux, tel que montré aux figures 2 à 6, la raquette comprend un couvre-tige 10 s'étendant longitudinalement depuis ledit bec frontal 8 jusqu'au coup de pied et latéralement entre chacun des rebords latéraux 9. Le couvre-tige avec le bec frontal 8 et les rebords latéraux 9 forment un logement 6 d'avant chaussure, adapté pour loger la partie avant de la chaussure.

En considérant la raquette dans le sens axial, c'est-à-dire dans le sens de la longueur, le couvre-tige 10 est de préférence constitué d'une pièce unitaire recouvrant la chaussure depuis le bec frontal 8 jusqu'au coup de pied. Cette pièce unitaire est globalement élastique, soit avec un matériau élastique ou avec des zones d'élasticité.

Pour mettre en œuvre cette élasticité, on prévoit par exemple que le matériau élastique est un tissu élastique, de préférence sensiblement étanche. Selon diverses variantes de réalisation, on prévoit par exemple que le tissu comporte des mailles orientées sensiblement à 45° par rapport à l'axe longitudinal de la raquette, ou encore que le tissu comporte une ou plusieurs zones de mailles orientées sensiblement à 90° par rapport à l'axe longitudinal de la raquette. Dans une autre variante, le tissu est expansé et comprend de préférence du néoprène.

En considérant la raquette dans le sens transversal, ou perpendiculaire au sens axial, le couvre-tige 10 recouvre la totalité de la surface située entre le bec frontal 8 d'une part, et au moins un des rebords latéraux 9 d'autre part. Dans l'exemple de réalisation des figures 2 et 3, un élément de serrage 18, comme par exemple un laçage ou une sangle ou une courroie, coopère avec le couvre-tige 10.

Un élément anti-recul 13, fixé par exemple sur les rebords latéraux 9 et adapté pour entourer au moins partiellement l'arrière de la chaussure, est illustré dans les exemples des figures 2 à 6. Un tel élément de serrage 18 peut être couplé à un ou plusieurs bloqueurs 14, tel que montré dans l'exemple de la figure 2.

Selon divers modes de réalisations potentiels, le couvre-tige 10 est réalisé de façon amovible, et/ou se prolonge pour former une guêtre venue de matière avec ledit couvre-tige 10. Dans une autre variante, le couvre-tige 10 et le bec frontal 8 sont monobloc.

Selon encore un autre mode de réalisation, le système de fixation préalablement décrit peut être utilisé sur un ou plusieurs autres types de raquettes, pour des fonctions similaires.

Numéros de référence employés sur les figures

| | |
|---|---|
| 1 | Raquette à neige |
| 2 | Structure de base |
| 3 | Zone de chaussure |
| 4 | Zone de portance |
| 5 | Débord latéral |
| 6 | Logement |
| 7 | Portion frontale |
| 8 | Bec frontal |
| 9 | Rebord latéral |
| 10 | Couvre-tige |
| 11 | Spatule |
| 12 | Zone de protection de coup-de-pied |
| 13 | Anti-recul |
| 14 | Bloqueur |
| 15 | Dégagement de spatule |
| 16 | Surface inférieure de débord latéral |
| 17 | |
| 18 | Elément de serrage |
| 19 | Ouverture de spatule arrière |
| 20 | Elément de renfort principal |
| 21 | Secteur appui 1^{er} métatarse |
| 22 | Secteur appui 5ème métatarse |
| 23 | Secteur appui du talon |
| 24 | Secteur appui cuboïde |
| 25 | Secteur appui scaphoïde |
| 26 | Renfort latéral |
| 27 | Renfort latéral |
| | |
| 30 | Elément de renfort secondaire |
| 40 | Couche de confort |

## Revendications

1. Raquette à neige (1) comportant une structure de base (2) déformable élastiquement formant une zone de chaussure (3) et une zone de portance (4) et dans laquelle la zone de portance (4) comprend un débord latéral (5) de chaque côté de la zone de chaussure (3), l'avant de la zone de chaussure logeant la partie avant d'une chaussure,
**caractérisée en ce que** l'avant de la raquette se termine par un bec frontal (8) correspondant à l'avant de la zone de chaussure, formant une raquette sans spatule avant.

2. Raquette à neige (1) selon la revendication 1, dans laquelle la portion frontale (7) de la raquette est relevée.

3. Raquette à neige (1) selon l'une quelconque des revendications 1 ou 2, dans laquelle la structure de base (2) comprend un élément de renfort principal (20) comportant au moins trois secteurs (21, 22, 23) sensiblement en forme de « T » et correspondant respectivement avec des zones d'appui A du premier métatarse, B du cinquième métatarse et C du talon.

4. Raquette à neige (1) selon la revendication 3, dans laquelle la structure de base (2) comporte un élément de renfort secondaire (30) ayant un niveau de rigidité inférieur à celui de l'élément de renfort principal (20), ledit élément de renfort secondaire (30) s'étendant entre lesdits secteurs (21, 22, 23) de l'élément de renfort principal (20).

5. Raquette à neige (1) selon l'une quelconque des revendications 3 ou 4, dans laquelle la structure de base (2) comporte également une couche de confort (40) en matériau expansé ou non, recouvrant tout ou partie de l'élément de renfort principal (20).

6. Raquette à neige (1) selon l'une quelconque des revendications précédentes, dans laquelle la structure de base (2) comporte une surface pleine.

7. Raquette à neige (1) selon l'une quelconque des revendications précédentes, comportant par ailleurs deux rebords latéraux (9), agencés de part et d'autre de la zone de chaussure (3).

8. Raquette à neige (1) selon l'une quelconque des revendications précédentes, dans laquelle la zone de portance (4) est galbée, de préférence sur les débords latéraux (5).

9. Raquette à neige (1) selon l'une quelconque des revendications précédentes, dans laquelle chacun des débords latéraux (5) comporte une surface inférieure (16), ladite surface inférieure (16) étant relevée sur au moins un des deux débords latéraux (5).

10. Raquette à neige (1) selon l'une quelconque des revendications précédentes, dans laquelle la structure de base (2) est réalisée en matériau de type thermoplastique, de préférence compris dans la liste des familles suivantes: thermoplastique polyuréthane, thermoplastique élastomère comme par exemple polyéthylène vinyle acétate ou styrène butadiène styrène.

11. Raquette à neige (1) selon l'une quelconque des revendications 1 à 5, dans laquelle l'arrière de la zone de chaussure (3) forme une spatule (11) arrière, ladite spatule (11) arrière est asymétrique et de préférence avec un dégagement (15) libérant le côté intérieur.

12. Raquette à neige (1) selon la revendication 11, dans laquelle la spatule (11) arrière est relevée et/ou vrillée vers l'extérieur et/ou comporte une ouverture (19).

## Patentansprüche

1. Schneeschuh (1) mit einer elastisch verformbaren Grundstruktur (2), die einen Schuhbereich (3) und einen Auftriebsbereich (4) bildet, und wobei der Auftriebsbereich (4) einen seitlichen Vorsprung (5) auf jeder Seite des Schuhbereichs (3) aufweist, die Vorderseite des Schuhbereichs den vorderen Teil eines Schuhs aufnimmt,
**dadurch gekennzeichnet, dass** die Vorderseite des Schneeschuh in einem vorderen Schnabel (8) endet, der der Vorderseite des Schuhbereichs entspricht, wodurch ein Schneeschuh ohne Vorderspatel gebildet wird.

2. Schneeschuh (1) nach Anspruch 1, bei dem der vordere Abschnitt (7) des Schneeschuh hochgezogen ist.

3. Schneeschuh (1) nach einem der Ansprüche 1 oder 2, wobei die Grundstruktur (2) ein Hauptverstärkungselement (20) mit mindestens drei Sektoren (21, 22, 23) umfasst, die im Wesentlichen die Form eines "T" aufweisen und jeweils mit den Auflagebereichen A des ersten Mittelfußknochens, B des fünften Mittelfußknochens und C der Ferse korrespondieren.

4. Schneeschuh (1) nach Anspruch 3, wobei die Grundstruktur (2) ein sekundäres Verstärkungselement (30) mit einem niedrigeren Steifigkeitsniveau als das des Hauptverstärkungselements (20) umfasst, wobei sich das sekundäre Verstärkungselement (30) zwischen den Sektoren (21, 22, 23) des Hauptverstärkungselements (20) erstreckt.

5. Schneeschuh (1) nach einem der Ansprüche 3 oder 4, wobei die Grundstruktur (2) auch eine Komfortschicht (40) aus geschäumtem oder ungeschäumtem Material aufweist, die das Hauptverstärkungselement (20) ganz oder teilweise bedeckt.

6. Schneeschuh (1) nach einem der vorhergehenden Ansprüche, wobei die Grundstruktur (2) eine feste Oberfläche aufweist.

7. Schneeschuh (1) nach einem der vorhergehenden Ansprüche, der im Übrigen zwei Seitenränder (9) aufweist, die auf beiden Seiten des Schuhbereichs (3) angeordnet sind.

8. Schneeschuh (1) nach einem der vorhergehenden Ansprüche, bei dem der Auftriebsbereich (4) gewölbt ist, vorzugsweise an den Seitenrändern (5).

9. Schneeschuh (1) nach einem der vorhergehenden Ansprüche, wobei jeder der Seitenvorsprünge (5) eine untere Fläche (16) aufweist, wobei die untere Fläche (16) an mindestens einem der beiden Seitenvorsprünge (5) hochgezogen ist.

10. Schneeschuh (1) nach einem der vorhergehenden Ansprüche, bei dem die Grundstruktur (2) aus einem thermoplastischen Material hergestellt ist, vorzugsweise aus der Liste der folgenden Familien: thermoplastisches Polyurethan, thermoplastisches Elastomer wie zum Beispiel Polyethylen-Vinyl-Acetat oder StyrolButadien-Styrol.

11. Schneeschuh (1) nach einem der Ansprüche 1 bis 5, wobei die Rückseite des Schuhbereichs (3) eine hintere Schaufel (11) bildet, wobei die hintere Schaufel (11) asymmetrisch ist und vorzugsweise eine Aussparung (15) aufweist, die die Innenseite freigibt.

12. Schneeschuh (1) nach Anspruch 11, wobei die hintere Schaufel (11) hochgezogen und/oder nach außen verdreht ist und/oder eine Öffnung (19) aufweist.

## Claims

1. Snowshoe (1) including a base structure (2) elastically deformable forming a shoe zone (3) and a lift zone (4) and in which the lift zone (4) includes a lateral projection (5) on each side of the shoe zone (3), the front of the shoe zone accommodating the front part of a shoe,
**characterized in that** the front of the snowshoe terminates in a toecap (8) corresponding to the front of the shoe zone, forming a snowshoe without a front shovel.

2. Snowshoe (1) as claimed in claim 1, in which the front portion (7) of the snowshoe is raised.

3. Snowshoe (1) as claimed in either one of claims 1 or 2, in which the base structure (2) includes a main reinforcing element (20) including at least three substantially T-shaped sectors (21, 22, 23) respectively corresponding to support zones A for the first metatarsal, B for the fifth metatarsal and C for the heel.

4. Snowshoe (1) as claimed in claim 3, in which the base structure (2) includes a secondary reinforcing element (30) having a level of stiffness lower than that of the main reinforcing element (20), said secondary reinforcing element (30) extending between said sectors (21, 22, 23) of the main reinforcing element (20).

5. Snowshoe (1) as claimed in either one of claims 3 or 4, in which the base structure (2) also includes an expanded or non-expanded material comfort layer (40) covering all or part of the main reinforcing element (20).

6. Snowshoe (1) as claimed in any one of the preceding claims, in which the base structure (2) includes a solid surface.

7. Snowshoe (1) as claimed in any one of the preceding claims, further including two lateral rims (9) arranged on respective opposite sides of the shoe zone (3).

8. Snowshoe (1) as claimed in any one of the preceding claims, in which the lift zone (4) is curved, preferably along the lateral projections (5).

9. Snowshoe (1) as claimed in any one of the preceding claims, in which each of the lateral projections (5) includes a lower surface (16), said lower surface (16) being raised on at least one of the two lateral projections (5).

10. Snowshoe (1) as claimed in any one of the preceding claims, in which the base structure (2) is made of a thermoplastic type material, preferably included in the list of the following families: polyurethane thermoplastic, elastomer thermoplastic such as for example polyethylene vinyl acetate or styrene butadiene styrene.

11. Snowshoe (1) as claimed in any one of claims 1 to 5, in which the rear of the shoe zone (3) forms a rear shovel (11) and said rear shovel (11) is asymmetrical and preferably includes a cutout (15) freeing the interior side.

12. Snowshoe (1) as claimed in claim 11, in which the rear shovel (11) is raised and/or twisted toward the outside and/or includes an opening (19).
